# FASCICULE DE BREVET EUROPEEN

(11) **EP 0 005 799 B1**
(45) Date de publication et mention de la délivrance du brevet: **04.08.1982**
(21) Numéro de dépôt: 79101592.8
(22) Date de dépôt: 23.05.1979
(51) Int. Cl.: A47B 47/04, A47B 57/20

(54) **Assemblage pour meubles à composition variable**
Verbindungsanordnung zum variablen Zusammensetzen von Möbeln
Joint for variable composition furniture

(30) Priorité: 26.05.1978 IT 2195978
(43) Date de publication de la demande: 12.12.1979
(73) Titulaire: De Poorter, Christian, I-20154 Milano (IT)
(72) Inventeur: De Poorter, Christian, I-20154 Milano (IT)
(74) Mandataire: Faggioni, Giovanmaria, Dr.

## Description

Un assemblage pour meubles à composition variable constitue l'objet de la présente invention, et en particulier pour une structure utilisable principalement comme étagéres, mais l'assemblage peut être employé aussi pour d'autres éléments de mobilier, tels qu'une armoire, une table, un banc, un lit, une chaise ou autre, tel que par exemple pour une structure de stand

Les structures de meubles à composition vanable comme les étagères sont aujourd'hui largement connues, sous différentes formes constructives Celles-ci se basent sur le concept genéral qui consiste à placer des montants ou des flancs porteurs, sur lesquels viennent s'accrocher, s'ancrer et/ou s'encastrer des éléments de tablettes. Pour obtenir une composition de ces structures selon les désirs de I'utilisateur, l'assemblage entre tablettes et montants s'effectue par l'intermédiaire d'éléments d'attache simples, qui doivent développer la double fonction de support de la tablette et d'interlraison, et de rendre rigide a structure.

Très souvent ces moyens d'attache qui agissent au niveau du point d'encastrement de la tablette sur le montant, ne sont pas en mesure de realiser une rigidité suffisante de la structure, dans la mesure où ils doivent satisfaire aussi a l'exigence opposée, de consentir un montage et un démontage facile, au gré de l'utilisateur. Du FRA 2 178 420 il est généralement connu d'utiliser des crampons munis d'ergots pour réaliser l'assemblage de panneaux. Du FRA 2 074 449 il est par ailleurs connu d'assembler des éléments verticaux avec des éléments transversaux au moyen de chevilles d'ancrage.

Le but de la présente invention est précise- ment d'offrir un assemblage pour une struture à composition variable, permettant en même temps un montage facile, sans l'exigence d'outils spéciaux et assurant toutefois un ancrage parfait entre montants et tablettes ainsi que la rigidité de l'ensemble.

Ce résultat s'obtient par le fait que l'assemblage, selon la présente invention comprend pour la liaison entre montants et tablettes, des éléments d'accrochage par simple cheville, au point d'encastrement entre la tablette et le montant, et des éléments d'ancrage en forme de tirants rigides disposés environ à 45⁰ par rapport à la tablette et au montant, et encastrés dans ces derniers.

Plus en détail, ces tirants d'ancrage sont constitués chacun, d'un élément en rond d'acier rectiligne, avec les deux extrémités repliées à 90 Ces extrémités sont encastrées, legérement à force dans des trous perces dans l'épaisseur des tablettes et des montants, parallelement a la surface de contact de ces derniers, ces trous étant relativement distants de ladite surface de contact.

Les autres caractéristiques et avantages de l'assemblage pour la structure de meuble se référant à la présente invention, ressortent de la description qui suit d'un exemple de réalisation préféré de l'invention, illustré par les dessins annexés, et notamment:
Fig. 1: vue en perspective schématique d'un type d'étagéres réalisable avec la structure selon la présente invention
Fig.2: vue en élévation, partiellement en coupe, représentant le point d'attache d'une tablette à un montant
Fig. 3: vue analogue à celle de la fig 2, mais qui se réfère au point d'attache d'un montant de table au plateau de ceile-ci
Fig.4: vue de profil. partiellement en coupe du même point d'attache de la fig 2
Fig. 5: vue en plan d'un element de rond d'acier replié en forme de U.

Un exemple de meuble qu'il est possible de construire avec l'assemblage selon la présente invention est représenté par les étagères illustrées a la fig.1 1 Celles-ci se composent comme d'habitude de montants latéraux 1 et 2, auxquels sont liés des tablettes 3, qui peuvent être positionnées à différentes hauteurs.

Un tel positionnement est effectué comme montré dans la fig 2, au moyen:
- d'un élément d'accrochage, constitue d'une simple cheville 4, qui s'encastre d'un cote dans un trou 3 de la tablette 3, et ae i'autre coté dans un trou 1 du montant ¹ Cette chevi!le assure !e positionnement correct de la tablette.
- d'un moyen d'ancrage, constitué au moins par un tirant rigide 5, disposé environ a 45 par rapport à la tablette et au montant et qui est encastré dans ces éléments. Puisque les positions d'encastrement du tirant 5, sont éloignées du point d'accrochage constitue par la cheville 4, l'on réalise un parfait ancrage réciproque de ces éléments et une structure d'une grande agidite. rendant impossible les oscillations de la tablette par rapport au montant.

Comme l'on peut voir a la fig. 5, le tirant rigide 5, est constitué de préférence par un rond d'acier rectiligne, dont les extrémitees à 90°, et forment un U.

Comme le montre clairement la 5g. 4, l'encastrement du tirant 5 sur les tablettes et les montants, est réalisé par l'intermédiaire des extrémités repliées 5' du tirant 5 qui pénètrent légèrement à force respectivement dans les trous 3a et 3b de la tablette et les trous 1 du montant. La fig. 1 montre que chaque tablette est pourvue (en deux endroits relativement distants de ses extrémités opposées) de paires de trous 3a et 3b, tandis que les montants sont pourvus d'une série de trous 1 répartis a intervalles réguliers sur leur hauteur Les trous 3a et 3b, ainsi que les trous 1", sont percés dans l'épaisseur des tablettes et des montants, et ont leurs axes parallèles à la surface de contact de ces éléments, comme le montrent clairement les dessins.

La disposition de la fig. 1, montre comment il est possible de relier les tablettes et les montants par l'intermédiaire d'une paire de tirants 5 en correspondance à ses deux extrémités (cela se vérifie pour la tablette la plus haute et pour celle la plus basse des étagères de la fig. 1. Cette paire de tirants est disposée sur la partie frontale ainsi que sur la partie postérieure des étagères. L'emploi d'une paire de tirants 5 en correspondance avec chaque point d'encastrement est indispensable si l'on désire que ceux-ci réalisent la fonction, décrite auparavant, à savoir rendre la structure rigide. Ceci n'est cependant pas indispensable sur toutes les tablettes; certaines, en particulier les deux tablettes ;ntermédiaires, des étagères de la fig. 1 peuvent être soutenues par un seul tirant à chacune de ses extrémités.

Dans ce cas, on peut tout à fait renoncer à l'emploi de la cheville 4 d'accrochage; ceci facilite notablement l'éventuel déplacement en hauteur de l'une des deux tablettes intermédiaires décrites ci-dessus. L'emploi d'un ou plusieurs tirants est laissé au libre choix de l'utilisateur, compte tenu du degré de rigidité désiré de la structure, du poids que les tablettes doivent supporter et de considérations d'esthétique.

La fig. 3 montre comment l'assemblage, selon la présente invention, peut être utilisé non seulement pour des étagères, mais aussi par exemple pour une table. Dans ce cas, le montant 6 de la table (qui sera de préférence formé d'une paroi s'étendant sur toute la largeur de la table) est avant out encastré sous le plateau 7 de ladite table au moyen d'une cheville 8 analogue à la cheville 4 de la fig. 2. Entre autre, la rigidité nécessaire entre le montant et le plateau de la table est obtenue au moyen d'une paire de tirant 9 absolument identiques aux tirants 5 de la fig. 2.

Aucune précision supplémentaire apparaît ici nécessaire pour illustrer le moce d'encastrement des tirants 9 sur le montant et sur le plateau de la table, puisque il s'agit du même type d'encastrement décrit en référence à la fig. 4.

Comme déjà énoncé, l'assemblage selon la présente invention peut être employé outre pour les étagères ou les tables, aussi pour d'autres types de meubles, comme par exemple des armoires en général, des lits, des bancs, des sièges, des structures pour exposition ou similaire.

## Revendications

1. Assemblage pour meubles à composition variable comportant des montants (1, 2, 6) verticaux et au moins une tablette (3, 7) disposée dans un plan horizontal, montants verticaux et tablette étant reliés au niveau de leur surface de contact par des chevilles (4, 8) encastrées dans des trous (1') déjà percés dans les montants et la tranche de la tablette caractérisé en ce que des moyens d'ancrage en forme de tirants (5, 9) rigides sont placés à environ 45' par rapport aux montants et à la tablette les extrémités (5') des tirants (5, 9) disposés à angle droit étant encastrées légèrement à force dans des trous (1", 3a, 3b) percés dans l'épaisseur des montants et de la tablette.

2. Assemblage selon la revendication 1 caractérisé par le fait que les tirants (5. 9) sont constitués chacun d'un élément rectiligne de rond d'acier ayant les deux extrémités (5') repliées a angle droit, les tirants (5, 9) ayant une forme substanciellement en U.

3. Assemblage selon la revendication 2 caractérisé par le fait que lesdits trous (1", 3a, 3b) d'encastrement des extrémités des tirants s'étendent parallèlement a la surface de contact des montants verticaux avec la tablette.

4. Assemblage selon les revendications 2 ou 3, caractérisé par le fait que chaque montant vertical (1, 2) présente sur ses tranches verticales, à intervalles réguliers, une pluralité de trous (1") d'encastrement des extrémités (5') des tirants (5) et chaque tablette présente sur ses tranches longitudinales une paire de trous (3a, 3b) d'encastrement, l'un superposé à l'autre, disposés à une certaine distance desdites tranches des montants verticaux.

5. Assemblage selon une des revendications 1, 2 ou 3, caractérisé par le fait que lesdits montants verticaux (1, 2) et ladite tablette (3) sont respectivement les flancs et la tablette d'une étagère.

6. Assemblage selon les revendications 1. 2 ou 3. caractérisé par le fait que lesdits montants (6) et ladite tablette (7) sont respectivement ies montants et le plateu d'une table.

## Patentansprüche

1. Verbindungsanordnung zum variablen Zusammensetzen von Möbeln, welche senkrecnte Trageelemente (1, 2, 6) und mindestens ein in horizontaler Ebene angeordnetes Bretteiernent (3, 7) aufweist, wobei die senkrechten Trageelemente und das Brettelement im Bereich ihrer Kontaktoberfläche durch in die Trageelemente und die Kanten des Brettelementes einaebrachte Löcher (1') gesteckte Stifte (4, 8) ₗer_{b}unden sind, dadurch gekennzeichnet, daß Verankerungsmittel in Form rigider Stangen (5. 9) etwa 45' zu den Trageelementen und dem Brettelement angeordnet sind, wobei die Stangenenden (5') der Stangen (5, 9) rechtwinklig angeordnet sind und durch leichten Druck in die in die Dicke der Trageelemente und der Bretter gebohrten Löcher (1", 3a, 3b) eingesteckt sind

2. Verbindungsanordnung nach Anspruch 1, dadurch gekennzeichnet, daß die Stangen (5, 9) jeweils durch ein gerades Stahlstangenelement gebildet sind, dessen beide Enden (5') quadratisch gebogen sind, wobei die Stangen (5, 9) im wesentlichen U-förmig sind.

3. Verbindungsanordnung gemäß Anspruch 2, dadurch gekennzeichnet, daß die Löcher (1", 3a, 3b) zum Einstecken der Stangenenden sich parallel zur Kontaktoberfläche der Trageelemente mit den Brettelementen erstrecken.

4. Verbindungsanordnung gemäß den Ansprüchen 2 oder 3, dadurch gekennzeichnet, daß jedes senkrechte Trageelement (1, 2) auf seinen vertikalen Kanten in regelmäßigen lntervallen eine Vielzahl von Löchern (1") zum Einstecken der Stangenenden (5') der Stangen (5) aufweist, und daß jedes Brettelement an seinen Längskanten ein Paar Einstecklöcher (3a, 3b) aufweist, welche übereinander angeordnet sind und mit einem vorherbestimmten Abstand von den Kanten der Trageelemente angeordnet sind.

5. Verbindungsanordnung gemäß einem der Ansprüche 1, 2 oder 3, dadurch gekennzeichnet, daß die Trageelemente (1, 2) und das Brettelement (3) die Seitenteile und die Flächen eines Regals sind.

6. Verbindungsanordnung nach den Ansprüchen 1, 2 oder 3, dadurch gekennzeichnet, daß die Trageelemente (6) und das Brettelement (7) die Beine und die Platte eines Tisches sind.

## Claims

1. Assemblage for differently composable furniture pieces, comprising uprights (1,2,6) and at least one shelf piece (3, 7) positioned on a horizontal plane, the uprights and the shelf piece being connected in correspondence of their contact surface by pins (4, 8) fitted into holes (1 ) already pierced in the uprights and in the edge of the shelf piece, characterized in that anchorage means in the form of stiff rods (5, 9) are arranged at about 45° in respect of the uprights and of the shelf piece, the ends (5') of the rods (5, 9) positioned at right angle being fitted by slight forcing into the holes (1 ", 3a, 3b) pierced in the thickness of the uprights and of the shelf piece

2. Assemblage according to claim 1, characterized in that the rods (5, 9) are each constituted by a straight steel rod element, having both ends (5') square bent, the rods (5, 9) being substantially U-shaped.

3. Assemblage according to claim 2, characterized in that the said holes (1 ", 3a, 3b) for fitting in the rod ends extend parallel to the contact surface of the uprights with the shelf piece.

4. Assemblage according to claims 2 or 3, characterized in that each upright (1, 2) comprises on its vertical edges, at regular intervals, a plurality of holes (1") for fitting in the ends (5') of the rods (5), and each shelf piece comprises on its longitudinal edges a pair of fitting holes (3a, 3b), placed one upon the other and positioned at a certain distance from the said edges of the uprights.

5. Assemblage according to one of the claims 1, 2 or 3, characterized in that the said uprights (1,2) and the said shelf piece (3) are respectively the sides and the plane of a shelf.

6. Assemblage according to claims 1, 2 or 3, characterized in that the said uprights (6) and the said shelf piece (7) are respectively the legs and the top of a table.
